# EUROPÄISCHE PATENTSCHRIFT

(11) **EP 4 001 206 B1**
(45) Veröffentlichungstag und Bekanntmachung des Hinweises auf die Patenterteilung: **06.09.2023**
(21) Anmeldenummer: 21209176.3
(22) Anmeldetag: 19.11.2021
(51) Int. Cl.: B67C 3/00, B67C 3/04, B67C 3/10

(54) **MULTIFUNKTIONALE VORRICHTUNG ZUM BEFÜLLEN VON BEHÄLTERN MIT EINEM FÜLLPRODUKT**
MULTIFUNCTIONAL DEVICE FOR FILLING CONTAINERS WITH A FILLING PRODUCT
DISPOSITIF MULTIFONCTION PERMETTANT DE REMPLIR DES RÉCIPIENTS D'UN PRODUIT DE REMPLISSAGE

(30) Priorität: 19.11.2020 DE 102020130628
(43) Veröffentlichungstag der Anmeldung: 25.05.2022
(73) Patentinhaber: KRONES AG, 93073 Neutraubling (DE)
(72) Erfinder: Soellner, Juergen, 93073 Neutraubling (DE); Schafaczek, Bernd, 93073 Neutraubling (DE)
(74) Vertreter: Nordmeyer, Philipp Werner

(56) Entgegenhaltungen:
- EP-B1- 2 307 304
- EP-B1- 2 821 362
- WO-A1-2019/245019
- US-A1- 2005 241 726
- US-A1- 2020 180 929

## Beschreibung

### Technisches Gebiet

Die vorliegende Erfindung betrifft eine Vorrichtung zum Befüllen von Behältern mit einem Füllprodukt, vorzugsweise in einer Getränkeabfüllanlage, sowie ein Verfahren zum Betreiben einer solchen Vorrichtung.

### Stand der Technik

Es ist bekannt, Behälter vor dem Befüllen mit einem Füllprodukt mit einem Prozessgas zu behandeln, beispielsweise zu spülen und/oder vorzuspannen. So wird beispielsweise bei der Abfüllung karbonisierter Getränke der zu befüllende Behälter mit seiner Behältermündung druckdicht mit einem Füllorgan in Kontakt gebracht, mit einem Spanngas vorgespannt und daraufhin mit dem Füllprodukt befüllt. Anschließend muss der im Behälter vorliegende Überdruck in die Umgebung entlastet werden, bevor die Behältermündung vom Füllorgan gelöst werden kann, um ein Überschäumen des Füllprodukts zu verhindern. Eine solche Vorrichtung ist beispielsweise in der EP 3 020 679 A1 beschrieben.

Für die Zufuhr des Prozessgases, die Ableitung desselben und eine etwaige Entlastung benötigt das Füllsystem entsprechende Leitungen und Verbindungen zum Füllorgan. Um das Füllsystem nach Möglichkeit für unterschiedliche Arten der Befüllung und unterschiedliche Füllprodukte anwenden zu können, beispielsweise um karbonisierte und nicht-karbonisierte Getränke mit dem gleichen Füllsystem abfüllen zu können, ist es wünschenswert, dass sowohl Füllprozesse, die eine Behandlung der Behälter mit einem Prozessgas erfordern, als auch solche ohne Erfordernis einer solchen Behandlung auf ein und derselben Maschine durchführbar sind.

US 2020/180929 A1 und US 2005/241726 A1 beschreiben Vorrichtungen zum Befüllen von Behältern mit einem Füllprodukt in Getränkeabfüllanlagen, wobei die Vorrichtungen in einer Betriebsart mit Prozessgasbehandlung und einer Betriebsart ohne Prozessgasbehandlung betreibbar sind, gemäß dem Oberbegriff des Anspruchs 1. Diese Vorrichtungen weisen jeweils ebenfalls eine Prozessgasleitung auf, die eingerichtet ist, um die Behälter in der Betriebsart mit Prozessgasbehandlung mit einem Prozessgas zu beaufschlagen.

Im Fall eines Abfüllprozesses ohne Behandlung mit einem Prozessgas, beispielsweise bei der Abfüllung nicht-karbonisierter Getränke, werden die oben genannten Leitungen und Verbindungen zur Beförderung des Prozessgases nicht verwendet. Zumeist weisen diese Leitungen und Verbindungen dann keinen definierten Zustand auf. Sie sind beispielsweise über ein Ventil von einem Sterilbereich des Füllsystems getrennt oder mit produktführenden Bereichen desselben verbunden, Entlastungskanäle können über einen Drehverteiler mit einem Ventil von einer Drainage in die Umgebung abgetrennt sein, wobei jedoch die Atmosphäre im Innern der nichtbenutzten Prozessgaskanäle veränderlich ist und nicht überwacht wird.

Ein solcher undefinierter Zustand nicht genutzter Komponenten birgt ein gewisses Risiko, insbesondere wenn sie nicht über eine sterile Barriere abgegrenzt sind. Dies kann bei einer Leckage und über einen längeren Produktionszeitraum zu Wachstum von produktschädigenden Keimen führen, was insbesondere bei der Abfüllung sensibler Produkte (Low-Acid-Produkten) problematisch ist. So stellt beispielsweise die Verbindung über den genannten Drehverteiler mit der Umgebung ohne eine sterile Barriere eine Schwachstelle dar, da sie bei einer Leckage zum Eindringen und Wachstum von produktschädigenden Keimen führen kann.

### Darstellung der Erfindung

Eine Aufgabe der vorliegenden Erfindung besteht darin, die Prozesssicherheit einer Vorrichtung zum Befüllen von Behältern mit einem Füllprodukt zu verbessern.

Die Aufgabe wird durch eine Vorrichtung mit den Merkmalen des Anspruchs 1 gelöst. Vorteilhafte Weiterbildungen folgen aus den Unteransprüchen, der folgenden Darstellung der Erfindung sowie der Beschreibung bevorzugter Ausführungsbeispiele.

Die Vorrichtung gemäß der Erfindung dient zum Befüllen von Behältern mit einem Füllprodukt. Besonders bevorzugt findet die Vorrichtung Anwendung im Bereich der Lebensmittelindustrie, da die Prozesssicherheit und Hygiene in diesem Fall von großer Bedeutung sind. Als Füllprodukte kommen vorzugsweise Getränke in Betracht, wie beispielsweise Wasser (still oder karbonisiert), Softdrinks, Bier, Wein, Säfte oder Mischgetränke.

Die Vorrichtung ist für unterschiedliche Arten der Befüllung und unterschiedliche Füllprodukte geeignet; insbesondere ist die Vorrichtung in einer Betriebsart mit Prozessgasbehandlung und einer Betriebsart ohne Prozessgasbehandlung betreibbar. Eine solche Behandlung vor und/oder nach dem Befüllen des Behälters mit dem Füllprodukt kann etwa zum Zweck des Spülens des Behälters (Reinigung, Desinfektion usw.), zum Vorspannen des Behälters oder aus anderen Gründen erfolgen, die hierin allgemein unter die Bezeichnung "Prozessgasbehandlung" subsumiert werden. So lassen sich durch ein Spülen und/oder Vorspannen der Behälter mit einem Gas, vorzugsweise Inertgas, beispielsweise sauerstoffempfindliche Produkte schonen. Für eine Prozessgasbehandlung kommen Gase wie beispielsweise COz oder Stickstoff in Betracht.

Die Vorrichtung weist zumindest eine Prozessgasleitung auf, die eingerichtet ist, um die Behälter in der Betriebsart mit Prozessgasbehandlung mit einem Prozessgas zu beaufschlagen, vorzugsweise zu spülen und/oder vorzuspannen.

Die Vorrichtung weist ferner zumindest einen Sterilmediumzulauf, der eingerichtet ist, um ein Sterilmedium in die Prozessgasleitung einzuleiten, sowie ein oder mehrere Absperrventile auf, die eingerichtet sind, um die Prozessgasleitung in der Betriebsart ohne Prozessgasbehandlung so abzusperren, dass das über den Sterilmediumzulauf eingebrachte Sterilmedium in der Prozessgasleitung verbleibt. In anderen Worten, das eine oder die mehreren Absperrventile sind vorgesehen, um die Prozessgasleitung in der Betriebsart ohne Prozessgasbehandlung gegen die äußere Umgebung zu verschließen, wobei die Bezeichnung "äußere Umgebung" in diesem Fall relativ zum Innenraum der Prozessgasleitung zu sehen ist; d.h. etwaige Vorrichtungskomponenten wie beispielsweise ein Produkttank oder eine andere Prozessgasquelle, an welche die Prozessgasleitung angebunden sein kann, sind als äußere Umgebung bezüglich der Prozessgasleitung anzusehen.

Die Einleitung des Sterilmediums in die Prozessgasleitung erfolgt über den genannten Sterilmediumzulauf, der ein eigenes Ventil, beispielsweise als Absperrventil ausgeführt, aufweisen kann. Allerdings kann die Einleitung des Sterilmediums auch über bereits vorhandene Anschlüsse erfolgen. Auch bei einer solchen synergetischen Nutzung eines Anschlusses, fällt dieser unter die Bezeichnung "Sterilmediumzulauf".

Als Sterilmedium kommen verschiedene Gase und/oder Flüssigkeiten in verschiedenen Zuständen sowie Kombinationen verschiedener Medien in Betracht, beispielsweise Sterilluft, Sterilwasser, Dampf, Kondensat und dergleichen.

Vorzugsweise verbleibt das Sterilmedium in der Prozessgasleitung, so lange sich die Vorrichtung in der Betriebsart ohne Prozessgasbehandlung befindet. Allerdings kann Sterilmedium, sofern erforderlich, auch nachgefüllt und/oder ausgetauscht werden, während sich die Vorrichtung in der Betriebsart ohne Prozessgasbehandlung befindet.

Die vorstehende Beschreibung der Vorrichtung zum Befüllen von Behältern mit einem Füllprodukt nimmt keinen Bezug auf etwaige Füllorgane, da diese für die Definition der Prozessgasleitung und jener technischen Mittel, die sie im Fall der Nichtbenutzung in einen definierten, sterilen Zustand versetzen, nicht erforderlich sind. Es versteht sich allerdings, dass die Vorrichtung zumindest ein Füllorgan (üblicherweise eine Vielzahl von Füllorganen) aufweist, das eingerichtet ist, um das Füllprodukt in einen entsprechenden zu befüllenden Behälter einzuleiten.

Durch den beschriebenen Aufbau der Prozessgasleitung mit zumindest einem Sterilmediumzulauf und zumindest einem Absperrventil (vorzugsweise mehreren Absperrventilen) lassen sich die prozessgasführenden Komponenten der Vorrichtung in einen definierten, sterilen Zustand versetzen, wenn sie nicht benötigt werden, d.h. wenn sich die Vorrichtung in der Betriebsart ohne Prozessgasbehandlung befindet. Damit wird das Risiko einer Verunreinigung, insbesondere einer Keimbildung, im Innern der Prozessgasleitung minimiert, wodurch sich die Prozesssicherheit der Vorrichtung insgesamt verbessert.

Es sei darauf hingewiesen, dass Bezeichnungen wie "Prozessgasleitung", "Füllorgan", "Behälter" und dergleichen der sprachlichen Einfachheit halber oft im Singular verwendet werden. Der Plural ist jedoch mitumfasst, sofern dieser nicht explizit oder aus technischen Gründen ausgeschlossen ist. Ferner bedeuten die Bezeichnungen "Anbindung", "Verbindung", "Einmündung" usw. einer fluidführenden Komponente an/in eine andere fluidführende Komponente, dass eine mechanische Verbindung zwischen beiden Komponenten besteht und ein Fluidaustausch in zumindest einer Richtung, vorzugsweise in beiden Richtungen, zwischen diesen Komponenten möglich ist.

Vorzugsweise weist die Vorrichtung ferner auf: einen Produkttank zur Aufnahme des Füllprodukts, das dann bis zu einem Füllniveau im Produkttank vorliegt, wobei der Produkttank oberhalb des Füllniveaus einen mit dem Prozessgas gefüllten Kopfraum aufweist und die Prozessgasleitung an den Produkttank angebunden und eingerichtet ist, um das Prozessgas in der Betriebsart mit Prozessgasbehandlung aus dem Kopfraum des Produkttanks zu beziehen. In diesem Fall ist zumindest eines der Absperrventile vorzugsweise im Bereich der Anbindung der Prozessgasleitung an den Produkttank installiert. In anderen Worten, das entsprechende Absperrventil ist vorzugsweise so montiert, dass es die Prozessgasleitung bei Nichtbenutzung vom Innern des Produkttanks trennen bzw. absperren kann.

In diesem Fall dient der Produkttank neben der Bereitstellung des Füllprodukts synergetisch als Prozessgasquelle, wodurch die Vorrichtung besonders kompakt ausgebildet werden kann. Ferner kann dadurch im Fall COz-haltiger Füllprodukte einer Entbindung des COz aus dem Füllprodukt entgegengewirkt werden, insbesondere wenn die Gasatmosphäre im Kopfraum des Produkttanks einen Überdruck im Vergleich zum Umgebungsdruck, d.h. Normaldruck bzw. Atmosphärendruck, aufweist.

Vorzugsweise weist die Vorrichtung ferner auf: zumindest ein Füllorgan, welches über eine Produktleitung an den Produkttank angebunden und eingerichtet ist, um das Füllprodukt über die Produktleitung aus dem Produkttank zu beziehen und in einen entsprechenden zu befüllenden Behälter einzuleiten, wobei die Prozessgasleitung an das Füllorgan angebunden und das Füllorgan eingerichtet ist, um das Prozessgas (in der Betriebsart mit Prozessgasbehandlung) in einen entsprechenden Behälter einzuleiten. In diesem Fall wird vorzugsweise ein weiteres der Absperrventile durch das Füllorgan gebildet oder ist in diesem integriert oder daran angebunden. Somit kann das Füllorgan selbst bzw. seine Ventilstruktur als Absperrventil für die Betriebsart ohne Prozessgasbehandlung genutzt werden, wodurch sich der maschinenbauliche Aufwand der Vorrichtung verringert.

Vorzugsweise weist die Vorrichtung ein Karussell auf, das gegenüber einem stationären Anlagenteil rotierbar ist, wobei die Füllorgane an einem Außenumfang des Karussells montiert sind. In anderen Worten, die Vorrichtung ist vorzugsweise in Rundläuferbauweise ausgeführt. Der Füll- und/oder Behandlungsprozess erfolgt dann während eines Transports der Behälter entlang einer kreisförmigen Trajektorie über einen bestimmten Behandlungswinkel. Die Behälter werden in diesem Fall auf übliche Weise von Behälteraufnahmen aufgenommen und mit der Behältermündung unterhalb eines entsprechenden Füllorgans platziert. Für den Füll- und/oder Behandlungsprozess werden das Füllorgan und die Mündung des entsprechenden Füllorgans vorzugsweise in einen druckdichten, d.h. zumindest flüssigkeitsdichten und vorzugsweise gasdichten, Kontakt gebracht. Dies kann durch Absenken des Füllorgans auf den Behälter und/oder Anheben des Behälters gegen das Füllorgan erfolgen. In diesem Fall kann ein Spülen und/oder Vorspannen des Behälters mit einem Prozessgas sowie Füllen unter Über- oder Unterdruck erfolgen. Um die Prozesssicherheit zu erhöhen, können die Füllorgane mit je einer Zentrierglocke ausgestattet sein, um leichter eine definierte Relativposition zwischen Behälter und Auslass des Füllorgans für den Behandlungs- und/oder Füllprozess zu erreichen. Sofern die Vorrichtung eine Betriebsart des Freistrahlfüllens bereitstellt, ist ein druckdichter Kontakt zwischen Füllorgan und Behälter nicht unbedingt erforderlich.

Vorzugsweise umfasst die zumindest eine Prozessgasleitung: eine Prozessgaszuleitung, die eingerichtet ist, um Prozessgas in einen entsprechenden Behälter einzuleiten; und eine Prozessgasableitung, die eingerichtet ist, um Prozessgas aus dem entsprechenden Behälter abzuleiten. Neben der Einleitung des Prozessgases in die Behälter ist es wünschenswert, das benutzte Prozessgas auf kontrollierte Art und Weise abzuleiten. Hierbei kann es sich beispielsweise um Prozessgas handeln, welches während der Befüllung vom Füllprodukt verdrängt wird oder im Fall eines Überdruckfüllens bei einer Entlastung abzuleiten ist. Die Prozessgasableitung kann das benutzte Prozessgas beispielsweise in die äußere Umgebung oder an eine Aufbereitung zur vollständigen oder teilweisen Wiederverwendung ableiten. Um die Prozesssicherheit der Vorrichtung weiter zu erhöhen, ist es sinnvoll sowohl die Prozessgaszuleitung als auch die Prozessgasableitung bei Nichtbenutzung in einen definierten, sterilen Zustand zu versetzen.

Vorzugsweise umfasst die Prozessgaszuleitung: eine oder mehrere Radialzuleitungen, die so an den Produkttank angebunden sind, dass sie das Prozessgas in der Betriebsart mit Prozessgasbehandlung aus dem Kopfraum des Produkttanks beziehen, wobei der zumindest eine Sterilmediumzulauf vorzugsweise an einer der Radialzuleitungen installiert ist, und eine Ringzuleitung, in welche die Radialzuleitungen einmünden, wobei das zumindest eine Füllorgan so an die Ringzuleitung angebunden ist, dass es aus der Ringzuleitung mit Prozessgas versorgt wird. Die Radialzuleitungen verlaufen somit ausgehend vom Produkttank radial nach außen und münden in eine Ringzuleitung ein, die vorzugsweise konzentrisch zum Umfang des Karussells verläuft. Je eines der Absperrventile ist in diesem Fall vorzugsweise im Bereich der Anbindung der entsprechenden Radialzuleitung an den Produkttank installiert. In anderen Worten, ein oder mehrere der Absperrventile sind vorzugsweise so montiert, dass sie die Prozessgasleitung bei Nichtbenutzung vom Innern des Produkttanks trennen bzw. absperren können, indem die entsprechenden Radialzuleitungen relativ zum Produkttank abgesperrt werden. Auf diese Weise wird eine zuverlässige und maschinenbaulich kompakte Leitungsstruktur für die Prozessgaszuleitung aufgebaut, die sich mit geringen zusätzlichen Maßnahmen in der Betriebsart ohne Prozessgasbehandlung isolieren und in einen definierten, sterilen Zustand versetzen lässt.

Vorzugsweise umfasst die Prozessgasableitung: eine oder mehrere Radialableitungen und eine Ringableitung, in welche die Radialableitungen einmünden, wobei das zumindest eine Füllorgan so an die Ringableitung angebunden ist, dass das Prozessgas aus dem entsprechenden Behälter über das Füllorgan in die Ringableitung eingeleitet und aus dieser über die Radialableitungen abtransportiert wird. Auf diese Weise wird eine zuverlässige und maschinenbaulich kompakte Leitungsstruktur für die Prozessgasableitung aufgebaut, die sich mit geringen zusätzlichen Maßnahmen in der Betriebsart ohne Prozessgasbehandlung isolieren und in einen definierten, sterilen Zustand versetzen lässt.

Vorzugsweise sind die Ringzuleitung und die Ringableitung über eine Verbindung, die ein Absperrventil umfasst, miteinander verbunden. Die Verbindung zwischen den beiden Ringleitungen ermöglicht auf einfache Weise eine Reinigung der Leitungen. Darüber hinaus kann die Verbindung genutzt werden, um die Ringleitungen auf einfache Weise mit Sterilmedium zu beaufschlagen, da sie dadurch einen verbundenen Raum ausbilden, anstelle von zwei separaten Leitungen im Fall der Prozessgaszuführung und Prozessgasabgabe.

Vorzugsweise sind die Radialableitungen an einen Verteiler, vorzugsweise Drehverteiler, angebunden, der eingerichtet ist, um das Prozessgas aus den Radialableitungen zu sammeln bzw. zu vereinigen und abzuleiten, wobei der Verteiler zumindest eines der Absperrventile aufweist, das so eingerichtet ist, dass die Radialableitungen von einer Drainage in die Umgebung abtrennbar sind. So lässt sich zuverlässig verhindern, dass Verunreinigungen aus der Umgebung über die Prozessgasableitung in die Prozessgasleitung eindringen, insbesondere wenn die Prozessgasableitung im Fall der Rundläuferbauweise über einen Drehverteiler erfolgt.

Die oben genannte Aufgabe wird ferner durch ein Verfahren zum Betreiben einer Vorrichtung gemäß einer der vorstehend beschriebenen Ausführungsvarianten gelöst. Das Verfahren weist auf: Versetzen der Vorrichtung in die Betriebsart ohne Prozessgasbehandlung durch Schließen des einen oder der mehreren Absperrventile und Einleiten des Sterilmediums über den zumindest einen Sterilmediumzulauf in die Prozessgasleitung, so dass das Sterilmedium in der Prozessgasleitung verbleibt, vorzugsweise so lange sich die Vorrichtung in der Betriebsart ohne Prozessgasbehandlung befindet. Selbstverständlich kann Sterilmedium, sofern erforderlich, nachgefüllt und/oder ausgetauscht werden, während sich die Vorrichtung in der Betriebsart ohne Prozessgasbehandlung befindet.

Die Merkmale, technischen Wirkungen, Vorteile sowie Ausführungsbeispiele, die in Bezug auf die Vorrichtung beschrieben wurden, gelten analog für das Verfahren.

Vorzugsweise wird das Sterilmedium unter Druck gesetzt, so dass es in der Prozessgasleitung einen Überdruck relativ zum Umgebungsdruck, d.h. Atmosphärendruck oder Normaldruck, aufweist. Auf diese Weise kann das Risiko einer Verunreinigung und/oder Keimbildung noch weiter reduziert werden, da etwaige Partikel oder Keime im Fall einer Leckage tendenziell nach außen gespült werden.

Vorzugsweise werden der Druck und/oder die Temperatur des Sterilmediums in der Prozessgasleitung mittels eines oder mehrerer Sensoren überwacht. Somit kann die Aufrechterhaltung des definierten, sterilen Zustands der Prozessgasleitung überwacht werden. Insbesondere lässt sich das Auftreten einer etwaigen Leckage feststellen, und es können entsprechende Maßnahmen (Inspektion, Reparatur, Wartung, Reinigung der Vorrichtung und/oder dergleichen) vorgenommen werden. Für die Überwachung des Sterilmediums kann eine bereits vorhandene Sensorik, beispielsweise ein Temperatursensor am Füllorgan, synergetisch genutzt oder eine eigene Sensorik installiert werden.

Vorzugsweise umfasst das Sterilmedium Dampf, insbesondere lebensmittelechten Dampf. Eine Beeinträchtigung der Eigenschaften des Füllprodukts bei einer etwaigen Leckage kann auf diese Weise ausgeschlossen oder zumindest minimiert werden.

Das Sterilmedium wird vorzugsweise so eingeleitet, dass die Prozessgasleitung mit (heißem) Dampf beaufschlagt und durch Abkühlung des Dampfs nach und nach mit Kondensat gefüllt wird. Der Dampfdruck bleibt dabei vorzugsweise dauerhaft anstehen und setzt die Prozessgasleitung dadurch unter Druck. Die Kombination aus Dampfdruck und Kondensat erlaubt eine zuverlässige und schonende Sterilhaltung der Prozessgasleitung.

Gemäß einer alternativen Ausführungsvariante wird das Sterilmedium vorzugsweise so eingeleitet, dass die Prozessgasleitung mit einem Kondensat gefüllt und anschließend mit einem Dampfdruck beaufschlagt wird. Dadurch wird der thermische Eintrag in das Füllprodukt reduziert.

Das Sterilmedium umfasst vorzugsweise Sterilgas, beispielsweise steril filtrierte Luft. Nach der Beaufschlagung der Prozessgasleitung mit Sterilgas wird der Sterilmediumzulauf geschlossen und vorzugsweise der Druck in der Prozessgasleitung überwacht. Fällt der Druck zu stark ab, d.h. unterschreitet er einen Schwellwert, deutet dies auf eine Leckage hin, woraufhin entsprechende Maßnahmen (Inspektion, Reparatur, Wartung, Reinigung der Vorrichtung und/oder dergleichen) vorgenommen werden können.

Weitere Vorteile und Merkmale der vorliegenden Erfindung sind aus der folgenden Beschreibung bevorzugter Ausführungsbeispiele ersichtlich. Die folgende Beschreibung bevorzugter Ausführungsbeispiele erfolgt dabei mit Bezug auf die begleitende Zeichnung.

### Kurze Beschreibung der Figur

Bevorzugte weitere Ausführungsformen der Erfindung werden durch die nachfolgende Beschreibung der Figur näher erläutert. Dabei zeigt:
- Figur 1: eine schematische, dreidimensionale Ansicht einer Vorrichtung zum Befüllen von Behältern mit einem Füllprodukt.

### Detaillierte Beschreibung bevorzugter Ausführungsbeispiele

Im Folgenden werden bevorzugte Ausführungsbeispiele anhand der Figur 1 beschrieben, die eine schematische, dreidimensionale Darstellung einer Vorrichtung 1 zum Befüllen von Behältern, die in der Figur 1 nicht dargestellt sind, mit einem Füllprodukt zeigt. Die Vorrichtung 1 ist mehrfach geschnitten dargestellt, um einen Einblick in das Innere derselben zu ermöglichen.

Die Vorrichtung 1 ist beispielhaft in Rundläuferbauweise ausgeführt und umfasst zu diesem Zweck ein Karussell 10, das gegenüber einem nicht näher dargestellten stationären Anlagenteil rotierbar gelagert ist und von einem ebenfalls nicht dargestellten Antrieb in Drehung versetzt werden kann.

Die Vorrichtung 1 umfasst mehrere Füllorgane 20, wobei in der Figur 1 der Übersichtlichkeit halber nur zwei Füllorgane 20 gezeigt sind, die an einem Außenumfang des Karussells 10 montiert und eingerichtet sind, um das Füllprodukt jeweils in einen Behälter einzuleiten. Die Behälter werden zu diesem Zweck von Behälteraufnahmen (in der Figur 1 nicht dargestellt) aufgenommen und mit der Behältermündung unterhalb eines entsprechenden Füllorgans 20 platziert.

Als Füllprodukte kommen insbesondere Getränke in Betracht, wie beispielsweise Wasser (still oder karbonisiert), Softdrinks, Bier, Wein, Säfte oder Mischgetränke.

Jedes Füllorgan 20 weist ein Füllventil 21 und einen Auslass 22 auf. Für den Behandlungsprozess mit einem Prozessgas und für den Füllprozess werden der Auslass 22 des Füllorgans 20 und die Behältermündung vorzugsweise in einen druckdichten, d.h. zumindest flüssigkeitsdichten und vorzugsweise auch gasdichten, Kontakt gebracht. Dies kann durch Absenken des Füllorgans 20 auf den Behälter und/oder Anheben des Behälters gegen das Füllorgan 20 erfolgen. In diesem Fall kann ein Spülen und/oder Vorspannen des Behälters mit einem Prozessgas sowie Füllen unter Über- oder Unterdruck erfolgen. Um die Prozesssicherheit zu erhöhen, können die Füllorgane 20 mit je einer Zentrierglocke ausgestattet sein, um leichter eine definierte Relativposition zwischen Behälter und Auslass 22 des Füllorgans 20 für den Behandlungs- und/oder Füllprozess zu erreichen.

Sofern die Vorrichtung 1 eine Betriebsart des Freistrahlfüllens bereitstellt, ist ein druckdichter Kontakt zwischen Füllorgan 20 und Behälter nicht unbedingt erforderlich. Das Freistrahlfüllen kommt hierbei typischerweise ohne eine Vorbehandlung der Behälter mit einem Prozessgas durch die Vorrichtung 1 aus.

Die Vorrichtung 1 weist ferner einen Produkttank 30 auf, der als stationärer oder rotierbarer Zentralkessel ausgeführt sein kann. Der Produkttank 30 umfasst eine Verteilervorrichtung 31, über die der Produkttank 30 mit dem abzufüllenden Füllprodukt versorgt wird. Zu diesem Zweck umfasst die Verteilervorrichtung 31 eine Produktzuleitung 31a. Die Produktzuleitung 31a kann über die gesamte Länge einen im Wesentlichen konstanten Strömungsquerschnitt bzw. Durchmesser aufweisen. Alternativ kann sich die Produktzuleitung 31a im unteren Bereich aufweiten, wodurch ein Diffusor 31b ausgebildet wird, der die Aufschäumungsneigung des Füllprodukts beim Einbringen in den Produkttank 30 vermindert.

Ferner kann die Verteilervorrichtung 31 eine Sterilbarriere 31c, vorzugsweise eine Dampfsperre umfassen.

Der Produkttank 30 weist einen Kopfraum 30a oberhalb des Füllniveaus des Füllprodukts auf, in dem sich vorzugsweise eine Gasatmosphäre befindet, welche die gewünschten Eigenschaften des Füllprodukts nicht oder nur wenig beeinflusst. Die Gasatmosphäre kann einen im Vergleich zum Normaldruck (=Atmosphärendruck) Überdruck aufweisen. Im Fall COz-haltiger Füllprodukte beispielsweise ist der Produkttank 30 vorzugsweise über die Medienzuleitung durch eingeleitetes Gas mit einem Überdruck beaufschlagt, um einer Entbindung des COz aus dem Füllprodukt entgegenzuwirken.

Der Produkttank 30 ist vorzugsweise von zylindrischer Form und weist einen Boden, in der Figur 1 der Übersichtlichkeit halber teilweise weggelassen, eine mantelförmige Seitenwand sowie einen Deckel auf, die einteilig oder mehrteilig die Wandung des Produkttanks 30 bilden. Der Boden kann zumindest teilweise nach innen gewölbt sein, um das Füllprodukt in Richtung auf Anbindungen 41 von Produktleitungen 40, über welche die Füllorgane 20 mit dem Füllprodukt versorgt werden, zu leiten. Die Anbindungen 41 befinden sich vorzugsweise in einem radial äußeren Bereich des Produkttanks 30, d.h. in der Nähe der Seitenwand.

Die Produktleitungen 40 können mit Sensoren, wie beispielsweise einem Durchflussmessgerät, einem Temperatursensor usw., Ventilen, Zuleitungen für Dosagekomponenten und dergleichen ausgestattet sein, die in der Figur 1 teilweise gezeigt sind.

Die Vorrichtung 1 ist ferner ausgestattet, um die Behälter vor dem Befüllen mit dem Füllprodukt mit einem Prozessgas zu behandeln. Eine Behandlung kann in besonderen Fällen auch im Anschluss an das Befüllen erfolgen, wobei dann nicht der gesamte Behälter, sondern nur der Kopfraum desselben mit dem Prozessgas beaufschlagt wird. Eine solche Behandlung vor und/oder nach dem Befüllen kann etwa zum Zweck des Spülens des Behälters (Reinigung, Desinfektion usw.), zum Vorspannen des Behälters oder aus anderen Gründen erfolgen, die hierin allgemein unter die Bezeichnung "Prozessgasbehandlung" subsumiert werden. So lassen sich durch ein Spülen und/oder Vorspannen der Behälter mit einem Gas, vorzugsweise Inertgas, beispielsweise sauerstoffempfindliche Produkte schonen. Für eine Prozessgasbehandlung kommen Gase wie beispielsweise COz oder Stickstoff in Betracht.

Das Prozessgas wird ebenfalls über die Füllorgane 20 in die entsprechenden Behälter eingeleitet. Die Füllorgane 20 werden dabei über Prozessgaszuleitungen 51 mit dem Prozessgas versorgt.

Im Ausführungsbeispiel der Figur 1 umfassen die Prozessgaszuleitungen 51 mehrere Radialzuleitungen 52 und eine Ringzuleitung 53, in welche die Radialzuleitungen 52 einmünden. Die Füllorgane 20 werden aus der Ringzuleitung 53 mit Prozessgas versorgt. Die Radialzuleitungen 52 beziehen das Prozessgas aus dem Kopfraum 30a des Prozesstanks 30 und sind zu diesem Zweck über den Deckel des Prozesstanks 30 an diesen angebunden. Es sei jedoch darauf hingewiesen, dass dieses Leitungsschema gemäß der Figur 1 zur Versorgung der Füllorgane 20 mit Prozessgas nur beispielhaft ist. So kann das Prozessgas auch aus einer anderen Prozessgasquelle bezogen und/oder über anders strukturierte Leitungen den Füllorganen 20 bzw. den Behältern zugeführt werden.

Das aus den Behältern zu entfernende Prozessgas, das beispielsweise nach einem Spülen abzuleiten ist, während der Befüllung vom Füllprodukt verdrängt wird und/oder im Fall eines Überdruckfüllens bei einer Entlastung abzuleiten ist, wird über Prozessgasableitungen 54 abtransportiert. Die Prozessgasableitungen 54 sind eingerichtet, um das nicht mehr benötigte Prozessgas abzutransportieren, beispielsweise in die Umgebung freizusetzen oder einer Aufbereitung zur vollständigen oder teilweisen Wiederverwendung zuzuführen.

Im Ausführungsbeispiel der Figur 1 umfassen die Prozessgasableitungen 54 mehrere Radialableitungen 55 und eine Ringableitung 56, in welche die Radialableitungen 55 einmünden. Das Prozessgas wird aus den Behältern in die Ringableitung 56 eingeleitet und aus dieser über die Radialableitungen 55 abtransportiert. Die Radialableitungen 55 sind mit einem Drehverteiler 57, der ein Absperrventil 59 der Prozessgasableitung umfasst, verbunden. Die Prozessgasableitungen 54 sind somit über den Drehverteiler 57 von einer etwaigen Drainage in die Umgebung abtrennbar. Es sei jedoch darauf hingewiesen, dass dieses Leitungsschema gemäß der Figur 1 zur Entlastung der Behälter bzw. zum Abtransport des Prozessgases nur beispielhaft ist. Das Prozessgas kann auch auf andere Weise und über anders strukturierte Leitungen abtransportiert werden.

Die Prozessgaszuleitungen 51 und Prozessgasableitungen 54, inklusive der entsprechenden Radial- und Ringleitungen 52, 53, 55, 56, sowie Verbindungen, Verzweigungen und dergleichen seien hierin unter die Bezeichnung "Prozessgasleitung(en) 50" oder "prozessgasführende Komponenten", die in der Figur 1 schraffiert dargestellt sind, subsumiert.

Die Ringleitungen 53 und 56 sind über eine Verbindung 60 mit einem Absperrventil 61 miteinander verbunden. Die Verbindung 60 zwischen den beiden Ringleitungen 53 und 56 ermöglicht eine Reinigung der Leitungen. Darüber hinaus kann die Verbindung 60 genutzt werden, um die Ringleitungen 53 und 56 auf einfache Weise mit Sterilmedium zu beaufschlagen, da sie dadurch einen verbundenen Raum ausbilden, anstelle von zwei separaten Leitungen im Fall der Prozessgaszuführung und Prozessgasabgabe.

Füllprozesse ohne Prozessgasbehandlung, dies gilt beispielsweise für die Abfüllung nicht-karbonisierter Getränke, werden von der Vorrichtung 1 in einer Betriebsart ohne Prozessgasbehandlung durchgeführt. Analog werden Füllprozesse mit Prozessgasbehandlung, dies gilt beispielsweise für die Abfüllung karbonisierter Getränke, von der Vorrichtung 1 in einer Betriebsart mit Prozessgasbehandlung durchgeführt.

Um zu vermeiden, dass es im Fall eines längeren Produktionszeitraums in der Betriebsart ohne Prozessgasbehandlung zu einem Befall und Wachstum von produktschädigenden Keimen in der Prozessgasleitung 50 oder zu einer andersartigen Verunreinigung kommt, werden diese vollständig oder zumindest zum Teil in einen definierten Zustand überführt, in dem sie mit einem Sterilmedium, d.h. einem sterilen oder sterilisierenden Medium, beaufschlagt und vorzugsweise unter Druck gesetzt werden.

Zu diesem Zweck sind Absperrventile vorgesehen, die eingerichtet sind, um die Prozessgaszuleitungen 51 und/oder Prozessgasableitungen 54 in der Betriebsart ohne Prozessgasbehandlung gegenüber der Prozessgasquelle und der äußeren Umgebung abzusperren. Die Absperrung auf der Seite der Füllorgane 20 kann durch die Füllorgane 20 selbst, d.h. durch darin integrierte oder daran angebundene Ventile, erfolgen. Die Absperrung der Prozessgaszuleitungen 51 auf der Seite der Prozessgasquelle erfolgt durch ein oder mehrere Ventile 58 der Prozessgaszuleitung. Die Absperrung der Prozessgasableitung erfolgt mittels des erwähnten Ventils 59 der Prozessgasableitung oder mehrerer solcher Ventile.

Im Ausführungsbeispiel der Figur 1 ist jeweils ein Ventil 58 der Prozessgaszuleitung an jeder Radialzuleitung 52 im Bereich der Anbindung an den Produkttank 30 vorgesehen, so dass die Radialzuleitungen 52 vom Kopfraum 30a des Produkttanks 30 getrennt bzw. abgesperrt werden können.

Die Einleitung des Sterilmediums in die Prozessgasleitungen 50 erfolgt über einen Sterilmediumzulauf. Das Sterilmedium kann von unten, zwischen Ventil 59 und Drehverteiler 57 mit einem zusätzlichen Ventil erfolgen, oder alternativ über die Verteilervorrichtung 31, etwa zwischen dem Absperrventil 58 und der Ringleitung 53 über ein zusätzliches Ventil. Allerdings kann die Einleitung des Sterilmediums auch über bereits vorhandene Anschlüsse, wie beispielsweise die Füllorgane 20, das/die Ventil(e) 59 der Prozessgasableitung und dergleichen, erfolgen. Auch bei einer solchen synergetischen Nutzung eines Anschlusses, fällt dieser unter die Bezeichnung "Sterilmediumzulauf".

Als Sterilmedium kommen verschiedene Gase und/oder Flüssigkeiten in verschiedenen Zuständen sowie Kombinationen verschiedener Medien in Betracht, beispielsweise Sterilluft, Sterilwasser, Dampf, Kondensat und dergleichen.

Gemäß einem Ausführungsbeispiel werden die Prozessgasleitungen 50, d.h. die während der Betriebsart ohne Prozessgasbehandlung ungenutzten Bereiche, mit lebensmittelechtem Dampf beaufschlagt. Über die Zeit kühlt der Dampf ab und die Prozessgasleitungen 50 werden mit Kondensat gefüllt. Der Dampfdruck bleibt dabei dauerhaft anstehen und setzt die Prozessgasleitungen 50 dadurch unter Druck. Die Überwachung auf etwaige Leckagen kann beispielsweise über eine Temperaturüberwachung erfolgen. Hierfür kann eine bereits vorhandene Sensorik, beispielsweise ein Temperatursensor am Füllorgan 20, synergetisch genutzt oder eine eigene Sensorik installiert werden.

Gemäß einem alternativen Ausführungsbeispiel werden die Prozessgasleitungen 50 mit Kondensat gefüllt und anschließend mit Dampfdruck beaufschlagt. Dadurch wird der thermische Eintrag in das Füllprodukt reduziert, im Vergleich zum vorstehend genannten Ausführungsbeispiel. Die Überwachung auf etwaige Leckagen kann erneut über eine Temperaturüberwachung erfolgen.

Gemäß einem weiteren Ausführungsbeispiel können die Prozessgasleitungen 50 mit einem Sterilgas, beispielsweise steril filtrierter Luft, beaufschlagt werden. Anschließend wird das Ventil des Sterilmediumzulaufs geschlossen und der Druck im Leitungssystem der prozessgasführenden Komponenten überwacht. Fällt der Druck zu stark ab, d.h. unterschreitet er einen Schwellwert, deutet dies auf eine Leckage hin, woraufhin entsprechende Maßnahmen (Inspektion, Reparatur, Wartung, Reinigung der Vorrichtung 1 und/oder dergleichen) vorgenommen werden können. Durch den beschriebenen Aufbau der Prozessgasleitungen 50 sowie die Methode, diese während der Betriebsart ohne Prozessgasbehandlung mit einem Sterilmedium zu beaufschlagen, werden die prozessgasführenden Komponenten in einen definierten, sterilen Zustand versetzt, auch wenn sie nicht benötigt werden. Damit wird das Risiko einer Verunreinigung, insbesondere Keimbildung, bei einer möglichen Leckage minimiert. Wird im Innern des Leitungssystems der prozessgasführenden Komponenten zudem ein Überdruck erzeugt, kann das Risiko einer Verunreinigung noch weiter reduziert werden, da etwaige Partikel oder Keime im Fall einer Leckage tendenziell nach außen gespült werden. Eine Beeinträchtigung der Eigenschaften des Füllprodukts ist durch eine Verwendung von lebensmittelechtem Dampf oder steril filtrierter Luft bei einer etwaig auftretenden Leckage ausgeschlossen.

### Bezugszeichenliste

- 1: Vorrichtung zum Befüllen von Behältern mit einem Füllprodukt
- 10: Karussell
- 20: Füllorgan
- 21: Füllventil
- 22: Auslass
- 30: Produkttank
- 30a: Kopfraum
- 31: Verteilervorrichtung
- 31a: Produktzuleitung
- 31b: Diffusor
- 31c: Sterilbarriere
- 40: Produktleitung
- 41: Anbindung
- 50: Prozessgasleitung
- 51: Prozessgaszuleitung
- 52: Radialzuleitung
- 53: Ringzuleitung
- 54: Prozessgasableitung
- 55: Radialableitung
- 56: Ringableitung
- 57: Drehverteiler
- 58: Absperrventil der Prozessgaszuleitung
- 59: Absperrventil der Prozessgasableitung
- 60: Verbindung Prozessgaszuleitung und Prozessgasableitung
- 61: Absperrventil

## Patentansprüche

1. Vorrichtung (1) zum Befüllen von Behältern mit einem Füllprodukt, vorzugsweise in einer Getränkeabfüllanlage, wobei die Vorrichtung (1) in einer Betriebsart mit Prozessgasbehandlung und einer Betriebsart ohne Prozessgasbehandlung betreibbar ist und aufweist:
zumindest eine Prozessgasleitung (50), die eingerichtet ist, um die Behälter in der Betriebsart mit Prozessgasbehandlung mit einem Prozessgas zu beaufschlagen, vorzugsweise zu spülen und/oder vorzuspannen;
ein oder mehrere Absperrventile (58, 59), die eingerichtet sind, um die Prozessgasleitung (50) in der Betriebsart ohne Prozessgasbehandlung abzusperren,
**dadurch gekennzeichnet, dass** die Vorrichtung zumindest einen Sterilmediumzulauf aufweist, der eingerichtet ist, um ein Sterilmedium in die Prozessgasleitung (50) einzuleiten; und
dass das eine oder die mehreren Absperrventile (58, 59) eingerichtet sind, um die Prozessgasleitung (50) in der Betriebsart ohne Prozessgasbehandlung so abzusperren, dass das über den Sterilmediumzulauf eingebrachte Sterilmedium in der Prozessgasleitung (50) verbleibt.

2. Vorrichtung (1) nach Anspruch 1, **dadurch gekennzeichnet, dass** diese ferner aufweist:
einen Produkttank (30) zur Aufnahme des Füllprodukts, das bis zu einem Füllniveau im Produkttank (30) vorliegt, wobei der Produkttank (30) oberhalb des Füllniveaus einen mit dem Prozessgas gefüllten Kopfraum (30a) aufweist und die Prozessgasleitung (50) an den Produkttank (30) angebunden und eingerichtet ist, um das Prozessgas in der Betriebsart mit Prozessgasbehandlung aus dem Kopfraum (30a) des Produkttanks (30) zu beziehen, wobei vorzugsweise zumindest eines der Absperrventile (58) im Bereich der Anbindung der Prozessgasleitung (50) an den Produkttank (30) installiert ist.

3. Vorrichtung (1) nach Anspruch 2, **dadurch gekennzeichnet, dass** diese ferner aufweist:
zumindest ein Füllorgan (20), welches über eine Produktleitung (40) an den Produkttank (30) angebunden und eingerichtet ist, um das Füllprodukt über die Produktleitung (40) aus dem Produkttank (30) zu beziehen und in einen entsprechenden zu befüllenden Behälter einzuleiten, wobei
die Prozessgasleitung (50) an das Füllorgan (20) angebunden und das Füllorgan (20) eingerichtet ist, um das Prozessgas in den entsprechenden Behälter einzuleiten, und
ein weiteres Absperrventil durch das Füllorgan (20) gebildet, in diesem integriert oder daran angebunden ist.

4. Vorrichtung (1) nach Anspruch 3, **dadurch gekennzeichnet, dass** diese ein Karussell (10) aufweist, das gegenüber einem stationären Anlagenteil rotierbar ist, und dass zumindest ein Füllorgan (20) an einem Außenumfang des Karussells (10) montiert ist, so dass die Vorrichtung (1) in Rundläuferbauweise ausgeführt ist.

5. Vorrichtung (1) nach Anspruch 3 oder 4, **dadurch gekennzeichnet, dass** die zumindest eine Prozessgasleitung (50) umfasst:
eine Prozessgaszuleitung (51), die eingerichtet ist, um Prozessgas in einen entsprechenden Behälter einzuleiten; und
eine Prozessgasableitung (54), die eingerichtet ist, um Prozessgas aus dem entsprechenden Behälter abzuleiten.

6. Vorrichtung (1) nach Anspruch 5, **dadurch gekennzeichnet, dass** die Prozessgaszuleitung (51) umfasst:
eine oder mehrere Radialzuleitungen (52), die an den Produkttank (30) angebunden und eingerichtet sind, um das Prozessgas in der Betriebsart mit Prozessgasbehandlung aus dem Kopfraum (30a) des Produkttanks (30) zu beziehen, wobei der zumindest eine Sterilmediumzulauf vorzugsweise an einer der Radialzuleitungen (52) installiert ist, und
eine Ringzuleitung (53), in welche die Radialzuleitungen (52) einmünden, wobei das zumindest eine Füllorgan (20) so an die Ringzuleitung (53) angebunden ist, dass es aus der Ringzuleitung (53) mit Prozessgas versorgt wird, und
vorzugsweise je eines der Absperrventile (58) im Bereich der Anbindung der entsprechenden Radialzuleitung (52) an den Produkttank (30) installiert ist.

7. Vorrichtung (1) nach Anspruch 5 oder 6, **dadurch gekennzeichnet, dass** die Prozessgasableitung (54) umfasst:
eine oder mehrere Radialableitungen (55) und eine Ringableitung (56), in welche die Radialableitungen (55) einmünden, wobei das zumindest eine Füllorgan (20) an die Ringableitung (56) angebunden und eingerichtet ist, um das Prozessgas aus dem entsprechenden Behälter über das Füllorgan (20) in die Ringableitung (56) einzuleiten und aus dieser über die Radialableitungen (55) abzutransportieren.

8. Vorrichtung (1) nach Anspruch 6 und 7, **dadurch gekennzeichnet, dass** die Ringzuleitung (53) und die Ringableitung (56) über eine Verbindung (60), die ein Absperrventil (61) umfasst, miteinander verbunden sind.

9. Vorrichtung (1) nach Anspruch 7, **dadurch gekennzeichnet, dass** die Radialableitungen (55) an einen Verteiler, vorzugsweise Drehverteiler (57), angebunden sind, der eingerichtet ist, um das Prozessgas aus den Radialableitungen (55) zusammenzuführen und abzuleiten, wobei der Verteiler zumindest eines der Absperrventile (59) aufweist, das so eingerichtet ist, dass die Radialableitungen (55) von einer Drainage in die Umgebung abtrennbar sind.

10. Verfahren zum Betreiben einer Vorrichtung (1) gemäß einem der vorigen Ansprüche, wobei das Verfahren umfasst:
Versetzen der Vorrichtung (1) in die Betriebsart ohne Prozessgasbehandlung durch Schließen des einen oder der mehreren Absperrventile (58, 59) und Einleiten des Sterilmediums über den zumindest einen Sterilmediumzulauf in die Prozessgasleitung (50), so dass das Sterilmedium in der Prozessgasleitung (50) verbleibt, vorzugsweise so lange sich die Vorrichtung (1) in der Betriebsart ohne Prozessgasbehandlung befindet.

11. Verfahren nach Anspruch 10, **dadurch gekennzeichnet, dass** das Sterilmedium unter Druck gesetzt wird, so dass es in der Prozessgasleitung (50) einen Überdruck relativ zum Umgebungsdruck aufweist.

12. Verfahren nach Anspruch 10 oder 11, **dadurch gekennzeichnet, dass** der Druck und/oder die Temperatur des Sterilmediums in der Prozessgasleitung (50) mittels eines oder mehrerer Sensoren überwacht werden.

13. Verfahren nach einem der Ansprüche 10 bis 12, **dadurch gekennzeichnet, dass** das Sterilmedium Dampf, vorzugsweise lebensmittelechten Dampf, umfasst.

14. Verfahren nach Anspruch 13, **dadurch gekennzeichnet, dass** das Einleiten des Sterilmediums so erfolgt, dass die Prozessgasleitung (50) mit Dampf beaufschlagt und durch Abkühlung des Dampfs nach und nach mit Kondensat gefüllt wird, wobei der Dampfdruck vorzugsweise dauerhaft aufrechterhalten wird, vorzugsweise so lange sich die Vorrichtung (1) in der Betriebsart ohne Prozessgasbehandlung befindet, oder
das Einleiten des Sterilmediums so erfolgt, dass die Prozessgasleitung (50) mit einem Kondensat gefüllt und anschließend mit einem Dampfdruck beaufschlagt wird.

15. Verfahren nach einem der Ansprüche 10 bis 14, **dadurch gekennzeichnet, dass** das Sterilmedium ein Sterilgas, vorzugsweise steril filtrierte Luft, oder Steilwasser umfasst.

## Claims

1. Device (1) for filling containers with a filling product, preferably in a beverage filling plant, wherein the device (1) can be operated in an operating mode with process gas treatment and an operating mode without process gas treatment and has:
at least one process gas line (50), which is configured to charge, preferably rinse and/or preload the containers with a process gas in the operating mode with process gas treatment;
one or more shut-off valves (58, 59), which are configured to shut off the process gas line (50) in the operating mode without process gas treatment,
**characterised in that** the device has at least one sterile medium inlet, which is configured for introducing a sterile medium into the process gas line (50); and
**in that** the one or more shut-off valves (58, 59) are configured to shut off the process gas line (50) in the operating mode without process gas treatment in such a way that the sterile medium introduced via the sterile medium inlet remains in the process gas line (50).

2. Device (1) according to claim 1, **characterised in that** it further comprises:
a product tank (30) for receiving the filling product, which is provided up to a filling level in the product tank (30), wherein the product tank (30) has a head space (30a) filled with the process gas above the filling level and the process gas line (50) is connected to the product tank (30) and is configured to draw the process gas in the operating mode with process gas treatment out of the head space (30a) of the product tank (30), wherein preferably at least one of the shut-off valves (58) is installed in the region of the connection of the process gas line (50) to the product tank (30).

3. Device (1) according to claim 2, **characterised in that** it further comprises:
at least one filling member (20), which is connected to the product tank (30) via a product line (40) and is configured to draw the filling product out of the product tank (30) via the product line (40) and feed it into a corresponding container to be filled, wherein
the process gas line (50) is connected to the filling member (20) and the filling member (20) is configured to feed the process gas into the corresponding container, and a further shut-off valve is formed by the filling member (20), integrated into or connected to the latter.

4. Device (1) according to claim 3, **characterised in that** it comprises a carousel (10) which can be rotated relative to a stationary part of the plant, and **in that** at least one filling member (20) is mounted on an outer circumference of the carousel (10), so that the device (1) has a rotary structure.

5. Device (1) according to claim 3 or 4, **characterised in that** the at least one process gas line (50) comprises:
a process gas feed line (51), which is configured to feed process gas into a corresponding container; and
a process gas discharge line (54), which is configured to discharge process gas out of the corresponding container.

6. Device (1) according to claim 5, **characterised in that** the process gas feed line (51) comprises:
one or more radial feed lines (52), which are connected to the product tank (30) and are configured to draw the process gas in the operating mode with process gas treatment out of the head space (30a) of the product tank (30), wherein the at least one sterile medium inlet is preferably installed at one of the radial feed lines (52), and
a ring feed line (53) into which the radial feed lines (52) run, wherein the at least one filling member (20) is connected to the ring feed line (53) in such a way that it is supplied with process gas from the ring feed line (53), and
preferably one of the shut-off valves (58) is installed in the region of the connection of the corresponding radial feed line (52) to the product tank (30).

7. Device (1) according to claim 5 or 6, **characterised in that** the process gas discharge line (54) comprises:
one or more radial discharge lines (55) and a ring discharge line (56), into which the radial discharge lines (55) run, wherein the at least one filling member (20) is connected to the ring discharge line (56) and is configured to feed the process gas from the corresponding container via the filling member (20) into the ring discharge line (56) and transport it from the latter via the radial discharge lines (55).

8. Device (1) according to claim 6 and 7, **characterised in that** the ring feed line (53) and the ring discharge line (56) are connected to one another via a connection (60) which comprises a shut-off valve (61).

9. Device (1) according to claim 7, **characterised in that** the radial discharge lines (55) are connected to a distributor, preferably a rotary distributor (57), which is configured to combine and discharge the process gas from the radial discharge lines (55), wherein the distributor has at least one of the shut-off valves (59), which is configured such that the radial discharge lines (55) can be separated from a drainage into the environment.

10. Method for operating a device (1) according to any of the preceding claims, wherein the method comprises:
switching the device (1) to the operating mode without process gas treatment by closing the one or more shut-off valves (58, 59) and introducing the sterile medium via the at least one sterile medium inlet into the process gas line (50), so that the sterile medium remains in the process gas line (50), preferably as long as the device (1) is in the operating mode without process gas treatment.

11. Method according to claim 10, **characterised in that** the sterile medium is pressurised so that there is overpressure in the process gas line (50) relative to ambient pressure.

12. Method according to claim 10 or 11, **characterised in that** the pressure and/or the temperature of the sterile medium in the process gas line (50) are monitored by means of one or more sensors.

13. Method according to any one of claims 10 to 12, **characterised in that** the sterile medium comprises steam, preferably food grade steam.

14. Method according to claim 13, **characterised in that** the sterile medium is introduced so that the process gas line (50) is charged with steam and is gradually filled with condensate by cooling the steam, wherein the steam pressure is preferably maintained permanently, preferably as long as the device (1) is in the operating mode without process gas treatment, or
the sterile medium is introduced so that the process gas line (50) is filled with a condensate and then charged with steam pressure.

15. Method according to any one of claims 10 to 14, **characterised in that** the sterile medium comprises a sterile gas, preferably sterile filtered air, or sterile water.

## Revendications

1. Dispositif (1) pour remplir des récipients avec un produit de remplissage, de préférence dans une installation de remplissage de boissons, le dispositif (1) pouvant fonctionner dans un mode de fonctionnement avec traitement de gaz de procédé et dans un mode de fonctionnement sans traitement de gaz de procédé, et présentant :
au moins une conduite de gaz de procédé (50), qui est conçue pour alimenter les récipients avec un gaz de procédé dans le mode de fonctionnement avec traitement de gaz de procédé, de préférence pour les rincer et/ou les précontraindre ;
une ou plusieurs vannes d'arrêt (58, 59) qui sont adaptées pour fermer la conduite de gaz de procédé (50) dans le mode de fonctionnement sans traitement de gaz de procédé,
**caractérisé en ce que** le dispositif présente au moins une entrée de milieu stérile qui est conçue pour introduire un milieu stérile dans la conduite de gaz de procédé (50) ; et
**en ce que** l'une ou les plusieurs vannes d'arrêt (58, 59) sont conçues pour fermer la conduite de gaz de procédé (50) dans le mode de fonctionnement sans traitement de gaz de procédé de sorte que le milieu stérile introduit via l'entrée de milieu stérile reste dans la conduite de gaz de procédé (50).

2. Dispositif (1) selon la revendication 1, **caractérisé en ce qu'il** présente en outre :
un réservoir de produit (30) pour recevoir le produit de remplissage qui se trouve dans le réservoir de produit (30) jusqu'à un niveau de remplissage, dans lequel le réservoir de produit (30) présente, au-dessus du niveau de remplissage, un espace de tête (30a) rempli du gaz de traitement et la conduite de gaz de procédé (50) est raccordée au réservoir de produit (30) et conçue pour prélever le gaz de procédé dans le mode de fonctionnement avec traitement du gaz de procédé à partir de l'espace de tête (30a) du réservoir de produit (30), dans lequel de préférence au moins une des vannes d'arrêt (58) est installée dans la zone du raccordement de la conduite de gaz de procédé (50) au réservoir de produit (30).

3. Dispositif (1) selon la revendication 2, **caractérisé en ce que** celui-ci présente en outre :
au moins un organe de remplissage (20), lequel est raccordé au réservoir de produit (30) par une conduite de produit (40) et est conçu pour prélever le produit de remplissage à partir du réservoir de produit (30) par la conduite de produit (40) et pour l'introduire dans un récipient correspondant à remplir, dans lequel
la conduite de gaz de procédé (50) est raccordée à l'organe de remplissage (20) et l'organe de remplissage (20) est conçu pour introduire le gaz de procédé dans le récipient correspondant, et une autre vanne d'arrêt est formée par l'organe de remplissage (20), intégrée dans celui-ci ou raccordée à celui-ci.

4. Dispositif (1) selon la revendication 3, **caractérisé en ce que** celui-ci présente un carrousel (10) qui est rotatif par rapport à une partie d'installation stationnaire, et **en ce qu'**au moins un organe de remplissage (20) est monté sur une périphérie extérieure du carrousel (10), de sorte que le dispositif (1) est réalisé sous forme de construction rotative.

5. Dispositif (1) selon la revendication 3 ou 4, **caractérisé en ce que** ledit au moins un conduit de gaz de traitement (50) comprend :
une conduite d'alimentation en gaz de traitement (51) adaptée pour introduire du gaz de procédé dans un récipient correspondant ; et
une conduite d'évacuation de gaz de traitement (54) qui est conçue pour évacuer le gaz de traitement du récipient correspondant.

6. Dispositif (1) selon la revendication 5, **caractérisé en ce que** la conduite d'alimentation en gaz de traitement (51) comprend :
une ou plusieurs conduites d'alimentation radiales (52), qui sont raccordées au réservoir de produit (30) et sont conçues pour prélever le gaz de procédé dans le mode de fonctionnement avec traitement de gaz de procédé à partir de l'espace de tête (30a) du réservoir de produit (30), dans lequel la au moins une entrée de milieu stérile est de préférence installée sur l'une des conduites d'alimentation radiales (52), et
une conduite d'alimentation annulaire (53) dans laquelle débouchent les conduites d'alimentation radiales (52), dans lequel l'au moins un organe de remplissage (20) est raccordé à la conduite d'alimentation annulaire (53) de sorte qu'il est alimenté en gaz de procédé à partir de la conduite d'alimentation annulaire (53), et
de préférence, chacune des vannes d'arrêt (58) est installée dans la zone de raccordement de la conduite d'alimentation radiale (52) correspondante au réservoir de produit (30).

7. Dispositif (1) selon la revendication 5 ou 6, **caractérisé en ce que** la conduite d'évacuation de gaz de traitement (54) comprend :
une ou plusieurs dérivations radiales (55) et une dérivation annulaire (56) dans laquelle débouchent les dérivations radiales (55), dans lequel l'au moins un organe de remplissage (20) est raccordé à la dérivation annulaire (56) et est conçu pour introduire le gaz de procédé du récipient correspondant dans la dérivation annulaire (56) via l'organe de remplissage (20) et pour l'évacuer de celle-ci via les dérivations radiales (55).

8. Dispositif (1) selon la revendication 6 et 7, **caractérisé en ce que** la conduite d'alimentation annulaire (53) et la conduite d'évacuation annulaire (56) sont reliées entre elles par une liaison (60) qui comprend une vanne d'arrêt (61).

9. Dispositif (1) selon la revendication 7, **caractérisé en ce que** les dérivations radiales (55) sont raccordées à un collecteur, de préférence un collecteur rotatif (57), lequel est conçu pour rassembler et évacuer le gaz de traitement provenant des dérivations radiales (55), dans lequel le collecteur présente au moins l'une des vannes d'arrêt (59) qui est conçue de sorte que les dérivations radiales (55) puissent être séparées d'un drainage vers l'environnement.

10. Procédé de fonctionnement d'un dispositif (1) selon l'une quelconque des revendications précédentes, dans lequel le procédé comprend :
la commutation du dispositif (1) dans le mode de fonctionnement sans traitement de gaz de procédé par la fermeture de l'une ou des plusieurs vannes d'arrêt (58, 59) et l'introduction du milieu stérile dans la conduite de gaz de procédé (50) par l'intermédiaire de l'au moins une entrée de milieu stérile, de sorte que le milieu stérile reste dans la conduite de gaz de procédé (50), de préférence tant que le dispositif (1) se trouve dans le mode de fonctionnement sans traitement de gaz de procédé.

11. Procédé selon la revendication 10, **caractérisé en ce que** le milieu stérile est mis sous pression de sorte qu'il présente une surpression par rapport à la pression ambiante dans la conduite de gaz de traitement (50).

12. Procédé selon la revendication 10 ou 11, **caractérisé en ce que** la pression et/ou la température du milieu stérile dans la conduite de gaz de procédé (50) sont surveillées au moyen d'un ou de plusieurs capteurs.

13. Procédé selon l'une quelconque des revendications 10 à 12, **caractérisé en ce que** le milieu stérile comprend de la vapeur, de préférence de la vapeur de type alimentaire.

14. Procédé selon la revendication 13, **caractérisé en ce que** l'introduction du milieu stérile est effectuée de sorte que la conduite de gaz de procédé (50) est alimentée en vapeur et remplie progressivement de condensat par refroidissement de la vapeur, dans lequel la pression de vapeur est maintenue de préférence en permanence, de préférence tant que le dispositif (1) se trouve dans le mode de fonctionnement sans traitement de gaz de traitement, ou
l'introduction du milieu stérile s'effectue de sorte que la conduite de gaz de procédé (50) est remplie d'un condensat et est ensuite soumise à une pression de vapeur.

15. Procédé selon l'une quelconque des revendications 10 à 14, **caractérisé en ce que** le milieu stérile comprend un gaz stérile, de préférence de l'air filtré stérilement, ou de l'eau forte.
